# FASCICULE DE BREVET EUROPEEN

(11) **EP 2 737 274 B1**
(45) Date de publication et mention de la délivrance du brevet: **09.09.2015**
(21) Numéro de dépôt: 12740953.0
(22) Date de dépôt: 26.07.2012
(51) Int. Cl.: F41F 3/08, B63G 8/32

(54) **SYSTÈME DE LANCEMENT D'ARME POUR UNE PLATEFORME TELLE QU'UN NAVIRE DE SURFACE**
WAFFENABSCHUSSSYSTEM FÜR EINE PLATTFORM WIE EIN ÜBERWASSERSCHIFF
WEAPON LAUNCHING SYSTEM FOR A PLATFORM SUCH AS A SURFACE SHIP

(30) Priorité: 26.07.2011 FR 1156812
(43) Date de publication de la demande: 04.06.2014
(73) Titulaire: DCNS, 75015 Paris (FR)
(72) Inventeur: QUARAN, Bruno, F-56100 Lorient (FR)
(74) Mandataire: Blot, Philippe Robert Emile
(86) Numéro de dépôt international: PCT/EP2012/064688
(87) Numéro de publication internationale: WO 2013/014229

(56) Documents cités:
- FR-A- 630 948
- FR-A- 851 091
- FR-A1- 2 767 914

## Description

La présente invention concerne un système de lancement d'une arme telle qu'une torpille pour une plateforme navale tel qu'un navire de surface.

Il existe déjà dans l'état de la technique (FR 2767914 A1) des systèmes de lancement d'arme pour ce type d'applications.

Ceux-ci sont particulièrement utilisés pour le lancement de torpilles dites « légères » et sont par exemple embarqués à bord de navires de surface tels que des frégates ou autres.

Ces systèmes sont généralement appelés tubes lance-torpille, ou TLT en abrégé, et comportent des moyens formant tube de réception et de tir de torpille dans chacun desquels est disposée une torpille.

Le tube présente alors une première extrémité libre d'éjection de la torpille et une seconde extrémité munie de moyens de lancement ou d'éjection de celle-ci.

Différents types de moyens de lancement ont déjà été décrits dans l'état de la technique et sont bien connus.

Cependant ce type de systèmes présente un certain nombre d'inconvénients au niveau opérationnel.

En effet le chargement ou le rechargement d'un tube avant ou après un tir de torpille est une opération relativement contraignante, délicate voire dangereuse ou impossible dans certaines situations.

En effet les torpilles sont par exemple stockées dans des locaux spécifiques de la plateforme et il convient alors de les manipuler pour les transporter de ce local de stockage vers le tube afin de charger ou de recharger celui-ci.

On conçoit que ce type de manutention est relativement délicat en particulier si les conditions de mer sont relativement difficiles.

Par ailleurs ceci limite également la capacité opérationnelle de la plateforme en limitant la cadence de tir.

Le but de l'invention est donc de résoudre ces problèmes.

A cet effet, l'invention a pour objet un système de lancement d'arme pour une plateforme telle qu'un navire de surface, du type comportant des moyens formant tube lance-arme présentant une première extrémité d'éjection de l'arme et une seconde extrémité destinée à être associée à des moyens de lancement de l'arme, les moyens formant tube lance-arme comportant plusieurs tubes associés, de réception chacun d'une arme caractérisé en ce que les moyens de lancement comportent des moyens uniques et communs à tous les tubes, portés par des moyens de déplacement de ceux-ci en regard du tube dont il convient de lancer l'arme.

Selon d'autres caractéristiques prises seules ou en combinaison :
- les moyens de déplacement comportent un portique de support et de déplacement des moyens de lancement devant l'extrémité arrière du tube correspondant ; et
- l'arme est une torpille.

L'invention sera mieux comprise à l'aide de la description qui va suivre donnée uniquement à titre d'exemple et faite en se référant aux dessins annexés, sur lesquels :
- la figure 1 représente une vue schématique en perspective d'une partie d'un navire équipé d'un système de lancement d'arme selon l'invention ; et
- la figure 2 représente une vue schématique en perspective d'un système de lancement d'arme selon l'invention

On a en effet illustré sur ces figures, un système de lancement d'arme désigné par la référence générale 1 et destiné par exemple à une plateforme navale telle qu'un navire de surface désigné par la référence générale 2 sur ces figures.

Le navire peut alors comporter plusieurs systèmes de lancement répartis sur celui-ci.

De façon classique, ce système de lancement comporte des moyens formant tube de lancement ou de tir de l'arme, désignés par la référence générale 3, présentant une première extrémité d'éjection de l'arme et une seconde extrémité destinée à être associée à des moyens d'éjection ou de lancement de l'arme, ceux-ci étant désignés par la référence générale 4.

Selon l'invention, les moyens formant tube lance-torpille comportent plusieurs tubes associés les uns aux autres, de réception chacun d'une arme.

Ainsi par exemple, dans ces figures, ces moyens formant tube lance-arme se présentent sous la forme d'un parc de stockage de plusieurs armes. Ce parc est désigné par la référence générale 5 et dans l'exemple illustré, il comporte six tubes de réception de six armes dont l'un est désigné par la référence générale 6 sur ces figures.

L'extrémité avant de chaque tube est alors destinée à permettre l'éjection de l'arme tandis que l'extrémité arrière de chacun de ceux-ci, est destinée à être associée à des moyens d'éjection ou de lancement de l'arme.

Selon l'invention, les moyens d'éjection ou de lancement sont des moyens uniques et communs à tous les tubes, c'est-à-dire que ces moyens d'éjection ou de lancement sont mutualisés entre les différents tubes.

En fait ces moyens d'éjection ou de lancement comportent alors un système de lancement tel que désigné par la référence générale 7 sur ces figures, et porté par des moyens de déplacement correspondants de ceux-ci en regard du tube dont il convient de lancer l'arme.

En fait ces moyens de déplacement comportent par exemple un portique tel que le portique désigné par la référence générale 8 sur ces figures, s'étendant en regard de l'extrémité arrière correspondante des tubes 6 et qui est doté de moyens de support du système de lancement 7, afin de déplacer celui-ci en regard du tube dont il convient de lancer l'arme correspondante.

Ces moyens de déplacement comportent alors des moyens de type classique, de motorisation des déplacements des moyens de lancement.

On conçoit que différentes structures et modes de réalisation de ces moyens peuvent être envisagés, de même que différents moyens de verrouillage en position des moyens de lancement sur le tube correspondant afin de permettre le tir ou le lancement de l'arme.

Cette structure mutualisée présente alors un certain nombre d'avantages dans la mesure où les armes constituées par exemple par des torpilles, sont toujours à poste de tir et prêtes à être lancées.

La mutualisation des moyens de lancement permet de réaliser des économies significatives et de faciliter la maintenance du système.

Le système selon l'invention évite par ailleurs toute manutention lourde d'armes de sorte que celles-ci peuvent alors être tirées en toute sécurité indépendamment des états de mer rencontrés et à des cadences de tir qui ne dépendent plus du temps de rechargement des tubes.

## Revendications

1. Système de lancement d'arme pour une plateforme telle qu'un navire de surface (2), du type comportant des moyens (3) formant tube lance-arme présentant une première extrémité d'éjection de l'arme et une seconde extrémité destinée à être associée à des moyens de lancement (4) de l'arme, les moyens formant tube lance-arme comportant plusieurs tubes associés (6), de réception chacun d'une arme, **caractérisé en ce que** les moyens de lancement (4) comportent des moyens uniques et communs à tous les tubes, portés par des moyens (8) de déplacement de ceux-ci en regard du tube dont il convient de lancer l'arme.

2. Système de lancement d'arme selon la revendication 1, **caractérisé en ce que** les moyens de déplacement comportent un portique de support et de déplacement des moyens de lancement (7) devant l'extrémité arrière du tube correspondant.

3. Système de lancement d'arme selon la revendication 1 ou 2, **caractérisé en ce que** l'arme est une torpille.

## Patentansprüche

1. Waffenabschusssystem für eine Plattform, wie ein Überwasserschiff (2), der Art, die ein Waffenabschussrohr bildende Mittel (3) umfasst, die ein erstes Ende des Auswurfes der Waffe und ein zweites Ende aufweist, das vorgesehen ist, Abschussmitteln (4) der Waffe zugeordnet zu werden, wobei die ein Waffenabschussrohr bildende Mittel mehrere zugeordnete Rohre (6) zurjeweiligen Aufnahme einer Waffe umfasst, **dadurch gekennzeichnet,**
**dass** die Abschussmittel (4) einzige und allen jeweiligen Rohren gemeinsame Mittel aufweisen, die von Mitteln (8) zur Verschiebung derselben gegenüberstehend zu dem Rohr, von dem die Waffe abzuschießen ist, getragen werden.

2. Waffenabschusssystem nach Anspruch 1, **dadurch gekennzeichnet, dass** die Mittel zur Verschiebung ein Portal zum Abstützen und Verschieben der Abschussmittel (7) vor dem hinteren Ende des entsprechenden Rohrs aufweisen.

3. Waffenabschusssystem nach Anspruch 1 oder 2, **dadurch gekennzeichnet, dass** die Waffe ein Torpedo ist.

## Claims

1. A weapon launching system for a platform such as a surface ship (2), of the type including means (3) forming a weapon-launching tube having a first end for ejecting the weapon and a second end intended to be associated with means (4) for launching the weapon, **characterized in that** the means forming the weapon-launching tube include several associated tubes (6), each for receiving a weapon and **in that** the launching means (4) include single means common to all the tubes, borne by means (8) for displacing the latter facing the tube, the weapon of which should be launched.

2. The weapon launching system according to claim 1, **characterized in that** the displacement means include a gantry for supporting and displacing the launching means (7) in front of the rear end of the relevant tube.

3. The weapon launching system according to claim 1 or 2, **characterized in that** the weapon is a torpedo.
